# FASCICULE DE BREVET EUROPEEN

(11) **EP 0 020 992 B1**
(45) Date de publication et mention de la délivrance du brevet: **12.09.1984**
(21) Numéro de dépôt: 80102648.5
(22) Date de dépôt: 13.05.1980
(51) Int. Cl.: B41J 1/30

(54) **Dispositif d'impression à la volée**
Mit fliegendem Abdruck arbeitendes Druckwerk
On-the-fly printer

(30) Priorité: 29.06.1979 US 53678
(43) Date de publication de la demande: 07.01.1981
(73) Titulaire: International Business Machines Corporation, Armonk, N.Y. 10504 (US)
(72) Inventeur: Evans Jr., Charles Wesley, Austin, Texas 78750 (US); Hayes, Richard Leroy, Austin, Texas 78758 (US); Kane III, Milburn Houseman, Round Rock, Texas 78664 (US)
(74) Mandataire: Gallois, Gérard

## Description

### Domaine technique

La présente invention concerne les imprimantes à disque d'impression rotatif et plus particulièrement, les imprimantes de ce type dans lesquelles l'opération d'impression est exécutée tandis qu'au moins un chariot mobile sur lequel est monté le disque rotatif, est en mouvement. La présente invention concerne encore plus précisément la synchronisation d'un disque mobile qui tourne sur un angle variable et du chariot se déplaçant à une vitesse variable de façon que le chariot atteigne une position d'impression sélectionnée en coïncidence avec l'arrivée du disque rotatif au caractère d'impression sélectionné pour cette position d'impression.

### Etat de la technique antérieure

Les imprimantes utilisant un disque rotatif dont la périphérie porte des caractères d'impression, sont bien connues dans l'art antérieur et disponibles sur le marché. Les imprimantes à disque rotatif peuvent être divisées en plusieurs catégories selon que l'on considère comment tourne le disque ou comment se déplace le chariot.

En tenant compte de la façon dont tourne le disque d'impression, ces imprimantes peuvent être classées en une première catégorie dans laquelle les disques sont animés d'un mouvement rotatif permanent et en une deuxième catégorie dans laquelle le mouvement rotatif du disque est intermittent. Dans les imprimantes comportant un disque à mouvement rotatif continu, l'impression est exécutée lorsque le marteau frappe le disque rotatif dont la rotation n'est pas stoppée chaque fois qu'un caractère est imprimé. Dans les imprimantes à disque à rotation intermittente, le disque est entraîné en rotation jusqu'au point d'impression désiré, puis stoppé et le disque demeure stoppé pendant que l'impression est exécutée.

On peut encore subdiviser les imprimantes à disque en considérant le mouvement du chariot. Dans certaines imprimantes, le mouvement du chariot est stoppé chaque fois qu'une opération d'impression est exécutée. Dans d'autres imprimantes, le chariot se déplace pendant l'impression. Dans ces deux derniers types d'imprimantes cités à l'instant, le disque peut tourner ou non au moment de l'impression. Dans certaines imprimantes dans lesquelles le chariot se déplace à une vitesse donnée pendant l'opération d'impression, ledit chariot est ralenti et stoppé entre les positions d'impression pour laisser au disque rotatif le temps nécessaire pour atteindre le caractère désiré.

Dans le domaine des imprimantes à disque rotatif de l'art antérieur, on connaît par exemple les demandes de brevet et les brevets suivants:
le brevet US-A-3 461 235 présente une imprimante à disque, le disque tournant de façon constante. Le chariot est stoppé à chaque position d'impression.

Le brevet US-A-3 707 214 présente une imprimante à disque qui comporte des commandes séparées pour la roue d'impression et son chariot qui se déplacent sur la plus courte distance possible jusqu'à la position sélectionnée suivante. La roue d'impression et la chariot sont stoppés à chaque position d'impression.

Le brevet US-A-3 356 199 présente une imprimante à disque rotatif dans laquelle le disque est entraîné dans une rotation continue. Les éléments d'impression sont fixés au disque selon une configuration particulière à spirale. Le chariot se déplace également à une vitesse constante qui est synchronisée avec le mouvement du disque de façon que le caractère désiré puisse être imprimé à chaque position d'impression.

Le brevet US-A-3 742 845 présente une imprimante à tambour, le tambour étant en rotation continue et suggère le montage de ce tambour sur un chariot. Ledit chariot devrait être stoppé à chaque position d'impression pour donner au tambour le temps de tourner jusqu'au caractère désiré.

Le brevet US-A-3 794 150 présente une imprimante à tambour qui comporte un chariot à mouvement pas à pas. Le chariot est stoppé à chaque position d'impression jusqu'à ce que le tambour ait atteint en rotation la position désirée.

Le brevet US-A-4 101 006 présente un système de commande de chariot pour une imprimante à disque à rotation intermittente dans laquelle le chariot se déplace normalement à une vitesse prédéterminée. L'impression se déroule toujours à la même vitesse prédéterminée. Cependant, si le temps est insuffisant pour tourner le disque jusqu'au caractère désiré suivant, le chariot est ralenti entre les positions d'impression, puis ramené à la vitesse prédéterminée.

Le brevet US-A-4 030 591 présente une imprimante à disque rotatif dans laquelle le chariot se déplace à diverses vitesses lorsque l'opération d'impression est amorcée par le déclenchement du marteau de frappe. Ainsi, le moment du déclenchement du marteau de frappe doit dépendre de Ip vitesse du chariot à l'instant particulier considéré.

Le brevet US-A-3 358 509 présente un dispositif d'impression à disque rotatif dans lequel la force de frappe appliquée au marteau peut être "légère" ou "forte". Cependant, dans ce dispositif, l'impression n'est pas réalisée "à la volée" et il n'est pas nécessaire de coordonner la vitesse du chariot et la durée du mouvement du marteau de frappe pour assurer le positionnement du caractère à imprimer au point d'impression au moment où il frappe le milieu d'impression.

Le brevet US-A-4 035 781 présente un procédé à exécuter dans une imprimante lors d'une absence d'impression et qui consiste à effectuer au moins un nouvel essai d'impression avant de stopper le dispositif pour une opération de correction d'erreur. Il n'est pas question de l'impression "à la volée" pour laquelle le chariot n'est jamais stoppé. Dans ce dispositif, le chariot est stoppé à chaque position d'impression. Ainsi, le problème de la synchronisation des paramètres de temps rencontré dans les imprimantes "à la volée" n'apparaît pas dans ce dispositif.

Le document EP.A.0006480 déposé le ler juin 1979 prévoit des moyens de correction des erreurs apparaissant lorsque la rotation du disque d'impression et l'échappement du chariot ne sont plus synchronisés. La perte de synchronisation apparaît lorsque le chariot s'échappe à la position d'impression suivante avant que le disque d'impression ait amené en rotation le caractère à imprimer suivant en position d'impression alors que le chariot est toujours en mouvement, c'est-à-dire pour une impression "à la volée". Le dispositif présenté dans cette demande de brevet européen citée précédemment compense la perte de synchronisation en stoppant le chariot, en inversant son mouvement et en ré-amorçant le mouvement du chariot dans le sens de l'impression pour rétablir la synchronisation. Cette demande de brevet européen indique que les tolérances concernant le temps d'échappement peuvent être réduites étant donné que la perte de synchronisation peut être rattrapée. Il indique en outre que les tolérances doivent être maintenues de façon que la perte de synchronisation et l'arrêt du chariot qu'elle provoque, apparaissent suffisamment rarement pour que le rendement de la machine demeure toujours supérieure à celui obtenu avec une machine dont les tolérances devraient être choisies pour ne pas tolérer des pertes occasionnelles de synchronisation.

### Exposé de l'invention

La présente invention concerne un dispositif d'impression "à la volée" selon la revendication 1 dans lequel le chariot passe a des vitesses variables d'une première position d'impression "à la volée" à une deuxième position d'impression et fonctionne en coordination avec le moyen d'impression des caractères, qui peut être, par exemple, un disque rotatif portant plusieurs caractères mobiles conçus pour imprimer un milieu d'impression lors de l'application d'une force de frappe. Les caractères mobiles sont commandés par le moyen de sélection des caractères qui déplace les caractères sur des distances variables pendant le mouvement du chariot entre un premier caractère sélectionné en coïncidence avec le chariot à la première position d'impression et un deuxième caractère sélectionné en coïncidence avec le chariot à une deuxième position d'impression. Le dispositif comporte en outre un moyen de commande permettant d'amener le chariot et le moyen de sélection des caractères en coïncidence à une position d'impression telle que la deuxième position d'impression indiquée à l'instant. Ce moyen de commande comporte en outre un moyen de synchronisation du temps d'échappement du chariot par rapport au temps de rotation du disque d'impression, en variant la vitesse d'échappement du chariot entre les positions d'impression soit en accélérant, soit en ralentissant le chariot de façon à ce que le temps total d'échappement coïncide avec le temps de rotation du disque d'impression, ce qui permet d'obtenir ainsi des vitesses d'impression plus élevées et un meilleur rendement d'impression que dans les machines de l'art antérieur.

D'autres caractéristiques et avantages de la présente invention ressortiront mieux de l'exposé qui suit, fait en référence aux dessins annexés à ce texte, qui représentent un mode de réalisation préféré de celle-ci.

### Brève description des figures

La Figure 1 représente une imprimante adaptée pour être utilisée.'""avec la présente invention.
La Figure 2 est une représentation schématique des circuits de commande du fonctionnement de l'imprimante de la Figure 1.
La Figure 3 est un tableau des vitesses d'échappement en fonction du temps de sélection.
La Figure 4 est un tableau des retards à l'excitation du moteur d'échappement en fonction des temps de sélection et des vitesses d'échappement.
La Figure 5 consiste en représentations graphiques des combinaisons de vitesses utilisées pour déplacer le chariot sur certaines distances, et qui sont données à titre d'exemple du mouvement du chariot pendant l'impression.
La Figure 6 est un tableau représentant les bits de commande permettant d'obtenir le profil de vitesse du graphique A de la Figure 5.
La Figure 7 est un organigramme représentant la séquence des opérations exécutées par l'unité de commande d'échappement de la Figure 2.

### Description de l'invention

La Figure 1 représente les principaux composants mécaniques d'une imprimante d'un type bien connu qui utilise un disque rotatif dont la périphérie porte des caractères d'impression. Un chariot 1 coulissant latéralement est monté sur une tige de guidage 1 A et une vis sans fin 7 et porte une roue ou un disque d'impression rotatif 2 entraîné par un moteur pas à pas 3. Le chariot 1 est entraîné par la vis sans fin 7 elle-même entraînée par un moteur pas à pas 8. Il est également possible que le moteur 8 entraîne une courroie qui, à son tour, pourrait entraîner le chariot 1. La vis sans fin 7 est filetée de façon que chaque pas du moteur pas à pas 8 représente un incrément d'échappement du chariot 1.

Le disque porte-caractères 2 est un disque qui comporte un certain nombre d'éléments porte-caractères mobiles, tels que les rayons flexibles à languette 9A, 9B, 9C, etc... L'impression d'un caractère sélectionné est provoquée par l'actionnement d'un marteau de frappe 10 commandé par un solénoïde 11, ces deux éléments étant montés sur le chariot 1. Lorsque la languette portant le caractère sélectionné arrive au voisinage de la position d'impression, le solénoïde 11 actionne le marteau 10 qui frappe la languette portant le caractère sélectionné et l'applique contre le papier 12 ou tout autre milieu d'impression. Une roue émettrice 13 fixée à la roue d'impression 2 et tournant avec elle, fonctionne en association avec un détecteur FB2 pour générer un courant d'impulsions de position commandant le fonctionnement de l'imprimante. L'émetteur comporte une série de dents qui correspondent chacune à une languette 9A, 9B, 9C, etc..., de la roue d'impression. Une impulsion de référence est générée à chaque révolution de la roue d'impression par la dent unique d'un autre émetteur (non représenté). L'unité de commande de l'imprimante peut ainsi déterminer à n'importe quel moment la position angulaire de la roue d'impression 2 en comptant les impulsions reçues depuis la dernière impulsion de référence. Un émetteur denté 15 est monté sur l'arbre du moteur 8 et en association avec un détecteur FB1, délivre des impulsions qui indiquent la position du chariot 1.

Les moteurs pas à pas 3 et 8 sont actionnés par des circuits de commande classiques 21 et 22. Par exemple, ces circuits pourraient être similaires à ceux présentés dans le brevet US-A-3 636 429. Un solénoïde de marteau 11 est excité par un circuit de commande de marteau 23 qui est également de conception classique.

Les opérations de positionnement du chariot 1 et de la roue d'impression 2 sont en général indépendantes à l'exception de la coordination requise au moment de l'impression. La roue d'impression 2 et le chariot 1 doivent être dans une position sélectionnée (mais pas nécessairement à l'arrêt) lorsque le marteau 10 frappe la roue d'impression 2.

La Figure 2 est une représentation schématique des circuits qui peuvent être utilisés pour délivrer les signaux de commande appropriés au circuit de commande 21 du moteur d'échappement, au circuit de commande 22 de la roue d'impression et au circuit de commande 23 du marteau. Les données qui sont à imprimer sont issues d'une source de données (non représentée) qui peut être une mémoire intermédiaire de données classique ou un dispositif d'entrée à clavier tel qu'une machine à écrire. Les données issues de la source de données sont envoyées à l'entrée d'un calculateur ou microprocesseur approprié dont seule la sortie est représentée sur la Figure 2. Le calculateur ou le microprocesseur utilisé peut être de n'importe quel type approprié disponible dans le commerce tel que le système IBM 7. Le processeur reçoit les données d'entrée et effectue certains calculs, puis envoie une série de nombres binaires soit sur un bus d'adresses 40, soit sur un bus de données 41 comme on le voit à la Figure 2. En réponse aux données reçues du microprocesseur, le circuit de la Figure 2 génère des impulsions d'excitation appropriées qui sont appliquées aux circuits 21, 22 et 23 pour provoquer le déplacement du chariot 1 et de la roue 2 à leurs positions appropriées par l'intermédiaire des moteurs pas à pas 8 et 3, et pour actionner le marteau de frappe 10 afin d'imprimer les données délivrées par la source de données. Les signaux de sortie appliqués à chacun des circuits de commande 21 et 22 portent des informations indiquant le sens dans lequel le moteur pas à pas doit tourner et le nombre de pas qu'il doit parcourir étant entendu qu'une impulsion est générée par le circuit de commande approprié pour chaque pas des moteurs 3 et 8.

Ainsi qu'on peut le voir sur la Figure 2, le circuit de la présente invention comprend plusieurs registres intermédiaires désignés par la référence générale 42 qui reçoivent des informations appropriées du microprocesseur par l'intermédiaire du bus d'adresses 40 et du bus de données 41. Les registres intermédiaires 42 comprennent un registre d'états de fonctionnement 43 qui commande le sens du mouvement du chariot, un registre d'actionnement du marteau 44 qui emmagasine des données concernant l'instant de début et la durée de l'impulsion de commande du marteau et un registre de sélection 46 qui reçoit et emmagasine les données issues du microprocesseur concernant la sélection des caractères sur la roue d'impression 2. Pour charger les données dans les registres intermédiaires 42 depuis le microprocesseur, les données d'adresse issues du bus du microprocesseur sont appliquées à un circuit de décodage d'ordres 47 et de là, par un bus de commande 48, aux registres intermédiaires 42 respectifs. D'une manière similaire, les données issues du bus de données 41 du microprocesseur, sont appliquées par la porte d'entrée de bus de données 49 et le bus de données 50 aux entrées respectives dés registres intermédiaires 42. Le microprocesseur est également raccordé par une ligne de dérivation 53A du bus de commande 48, une ligne de "données disponibles" 51 et une ligne de "demandes de données" 52, à un circuit de commande de séquence 53 qui commande la séquence de fonctionnement du circuit de la Figure 2 et du microprocesseur comme on l'expliquera ci-après. Etant donné que l'impression est exécutée, dans le cadre de la présente invention, lorsque le chariot 1 est en mouvement, il est nécessaire de prévoir des registres intermédiaires 42 afin que les données issues du processeur puissent être emmagasinées avant leur utilisation réelle pour permettre au microprocesseur d'accumuler les données suivantes et à de nouvelles données d'être emmagasinées dans les registres intermédiaires lorsque les données précédemment emmagasinées en ont été extraites. De cette manière, les données peuvent être envoyées aux registres de fonctionnement décrits ci-dessous lorsque cela est nécessaire pour permettre un fonctionnement continu du système.

Outre les registres intermédiaires décrits ci- dessus, le circuit de la Figure 2 comprend également plusieurs registres de fonctionnement 61, 62 et 64 et une unité de commande d'échappement 63. Un signal de restauration de système sur la ligne 73 est appliqué à l'unité de commande de séquence 53 et distribué aux registres de fonctionnement et à l'unité de commande d'échappement pour mettre le système en marche après sa mise sous alimentation ou après une panne de celui-ci. En général, à la réception de l'ordre de charge approprié, sur la ligne 538 les registres de fonctionnement reçoivent et emmagasinent l'information contenue dans les registres intermédiaires 42, permettant ainsi auxdits registres intermédiaires de recevoir alors de nouvelles données tandis que les données des registres de fonctionnement sont traitées. La Figure 2 représente un registre de sortie d'états de fonctionnement 61 qui reçoit et emmagasine des données issues du registre d'états de fonctionnement 43, un registre de retard et d'actionnement du marteau 62 qui reçoit et emmagasine des données issues du registre d'actionnement du marteau 44, et un compteur régressif de sélection 64 qui reçoit et emmagasine des données issues du registre de sélection 46. L'unité de commande d'échappement 63 est prévue pour recevoir les données de sélection issues du registre de sélection 46 et pour générer des profils de vitesse d'échappement basés sur la valeur des temps de sélection comme on le décrira plus en détail ultérieurement. Les sorties des registres respectifs 61, 62 et 64 sont connectées comme indiqué sur la Figure 2, à la logique de commande du moteur d'échappement 66 pour commander le sens du mouvement du chariot, à la logique de commande du marteau 65 pour commander l'actionnement du marteau de frappe 10 et à la logique de commande du moteur de sélection 67 pour commander le mouvement de la roue d'impression 2. La sortie de l'unité de commande d'échappement 63 est envoyée à la logique de commande du moteur d'échappement 66 pour commander la vitesse d'échappement du chariot 1.

La Figure 3 représente un tableau des valeurs de vitesse suivantes emmagasinées dans l'unité de commande d'échappement 63 pour l'impression du caractère suivant. Le tableau est agencé sous la forme d'une matrice présentant un nombre de colonnes j égal au nombre de temps de sélection S pour l'entraînement en rotation de la roue d'impression 2 et un nombre de rangées i égal au nombre de valeurs de vitesses N auxquelles le chariot 1 peut être entraîné lorsque se déroule l'impression. La grandeur du temps de sélection S est déterminée par le temps requis pour entraîner la roue d'impression 2 en rotation de sa position actuelle à la position du caractère suivant à imprimer. Dans la réalisation préférée, le moteur 3 est réversible si bien que le nombre maximal des temps de sélection j est égal à la moitié du nombre des languettes porte-caractères d'impression. Le nombre des vitesses de chariot i auxquelles l'impression peut se dérouler est laissé au choix de l'homme de l'art et n'est limité que par l'état de la technologie. Dans la réalisation préférée, on a choisi une plage comprise entre 0 et 25,4 cm par seconde. Le temps de sélection S et la vitesse N sont combinées pour accéder au tableau des vitesses suivantes de la Figure 3 afin de générer une valeur de vitesse V à laquelle le chariot sera entraîné lorsque le caractère sélectionné sera imprimé afin de synchroniser la sélection et l'échappement. L'unité de commande d'échappement 63 reçoit du registre de sélection 46 la valeur du temps de sélection S pour entraîner la roue d'impression en rotation au caractère d'impression suivant. Le temps de sélection S est combiné à la vitesse N du chariot qui est emmagasinée dans un registre de l'unité de commande d'échappement 63 pour accéder au tableau et générer une vitesse V suivante requise pour la synchronisation du mouvement du chariot et de la rotation de la roue d'impression.

La Figure 4 représente un deuxième tableau qui est emmagasiné dans l'unité de commande d'échappement 63 et contient les retards utilisés pour commander le moteur d'échappement pas à pas 8 pour passer le chariot de la vitesse N à laquelle le dernier caractère a été imprimé à la vitesse V suivante à laquelle le caractère suivant sera imprimé. Le tableau de la Figure 4 contient une matrice de valeurs pour chacune des vitesses V suivantes du tableau de la Figure 3. Chaque matrice du tableau de la Figure 4 est agencée en colonnes correspondant au temps de sélection du caractère suivant à imprimer et en rangées correspondant au nombre d'incréments du chariot entre les positions d'impression. On se rappelera que les incréments du chariot sont déterminés par le moteur pas à pas 8 et le filetage de la vis sans fin 7. La réalisation préférée de la présente invention n'est décrite qu'à titre indicatif et utilise une imprimante au pas de 10, c'est-à-dire une imprimante imprimant 10 caractères par pouce (25,4 centimètres), chaque caractère occupant une longueur fixée sur la ligne d'impression. Il est évident que d'autres pas tels que celui de 12 pourraient être utilisés ou que le principe de l'espacement proportionnel pourrait être appliqué tout en restant dans la cadre de la présente invention. Dans la réalisation préférée, le moteur pas à pas 8 et la vis sans fin 7 parcourent 240 pas par pouce (2,54 centimètres), ce qui donne 24 incréments d'échappement pour chaque caractère. Il est donc nécessaire que le moteur pas à pas 8 tourne sur 24 pas entre des caractères d'impression coïncidant avec le temps de sélection de la roue d'impression 2. La matrice du tableau de la Figure 4 qui correspond à la vitesse V suivante est accédée en utilisant le temps de sélection S et la densité des incréments d'échappement D pour délivrer un retard t. Le retard t correspond au temps séparant les impulsions d'excitation appliquées au moteur pas à pas d'échappement 8 qui commande la vitesse d'échappement. Le série des retards t du tableau des retards se combine pour passer la vitesse du chariot à la vitesse V suivant pendant le temps de sélection S.

La Figure 5 est formée de 4 représentations graphiques données comme exemple des temps de sélection requis pour tourner la roue d'impression 2 d'un premier caractère d'impression sélectionné à un deuxième caractère d'impression sélectionné et des vitesses d'échappement correspondantes utilisées pour synchroniser l'échappement et le temps de sélection. L'axe des abscisses de ces graphiques indique la densité de l'échappement par incrément d entre les caractères. Comme indiqué précédemment, on considère dans la réalisation préférée de la présente invention, une imprimante à pas fixe qui imprime 10 caractères par pouce (2,54 cm) d'échappement. Le filetage de la vis sans fin 7 permet 240 incréments par pouce, ce qui donne 24 incréments d'échappement par position de caractère comme représenté sur le graphique. L'axe des ordonnées de chaque graphique de la Figure 5 porte les vitesses du chariot en cm par seconde. En fonctionnement, l'unité de commande d'échappement 63 délivre un signal à la logique de commande du moteur d'échappement 66 qui détermine la fréquence à laquelle le moteur pas à pas 8 est excité par le circuit de commande du moteur d'échappement 21. Le délai s'écoulant entre les impulsions appliquées au moteur pas à pas 8, détermine la vitesse du chariot. Il est évident qu'un court délai entre les impulsions appliquées au moteur pas à pas 8 provoque le déplacement du chariot à une vitesse plus élevée et qu'inversement, un délai plus long entre les impulsions appliquées au moteur pas à pas, provoque le déplacement du chariot à une vitesse plus lente.

La Figure 6 est un tableau des retards correspondant au graphique des échappements A de la Figure 5 et la Figure 7 est un organigramme montrant le déroulement des diverses étapes de fonctionnement de l'unité de commande d'échappement 63. On décrira ensuite un échappement classique du chariot d'une position d'impression à la position suivante, en se reportant au graphique A de la Figure 5 et aux Figures 6 et 7 en combinaison. Au graphique A de la Figure 5, le temps de sélection est de 27,684 millisecondes. Il s'agit du temps requis par la roue d'impression pour tourner du caractère imprimé à l'instant au caractère à imprimer suivant. Ce temps est emmagasiné dans le registre de sélection 46. On suppose dans le graphique A de la Figure 5 que le chariot se déplace à 15,24 centimètres par seconde lorsque le temps de sélection est généré dans le registre de sélection 46. A la Figure 7, après le début (Bloc 100) la valeur initiale du registre de vitesses est établie à zéro (block 101) lorsque le système est alimenté ou en réponse à une restauration du système (bloc 102). Lorsque la ligne de démarrage est excitée par l'unité de commande de séquence 53 (Figure 2), l'unité de commande d'échappement vérifie le statut de la ligne de démarrage (bloc 103). Lorsque l'on a déterminé qu'un signal de démarrage a été déclenché, le temps de sélection est lu au registre de sélection par l'unité de commande d'échappement (bloc 104). En supposant que la vitesse du chariot est de 15,24 centimètres par seconde (6 pouces par secondes), le registre des vitesses contiendra la valeur 6. Le compteur de densité est établi à 1 représentant le premier incrément d'échappement vers l'impression du caractère suivant (bloc 107). La valeur affichée par le compteur de densité est vérifiée (bloc 108) pour déterminer si elle est inférieure ou égale à 24, qui est la position du pas où le caractère suivant doit être imprimé. Si la réponse est affirmative, l'unité de commande d'échappement 63 délivre un signal à la logique de commande du moteur d'échappement 66 pour incrémenter le moteur d'échappement (bloc 109). Les valeurs de vitesse, de sélection et de densité sont alors combinées pour accéder au tableau des retards (Figure 4) afin de déterminer la longueur de délai qui doit s'écouler avant le pas suivant du moteur (bloc 110). Au graphique A de la Figure 5 et à la Figure 6, la vitesse d'échappement est de 15,24 cm par seconde pour le premier incrément de densité d'échappement D. La valeur binaire représentant le délai s'écoulant entre les impulsions appliquées au moteur pas à pas pour maintenir l'échappement à 15,24 cm par seconde est décomptée au bloc 112 et 113 de la Figure 7. Lorsque ce retard a été decompté, un incrément est ajouté au compteur de densité (bloc 114) et l'on revient au bloc 108 pour veri- fier la valeur du contenu du compteur de densité. Si cette valeur est toujours inférieure ou égale à 24, une autre impulsion est délivrée au bloc 109 pour incrémenter le moteur 8 et le retard est obtenu à partir du tableau des retards en utilisant la vitesse et la sélection à la nouvelle densité (Figure 4). Au quatrième incrément, le retard est accru et la vitesse du chariot est réduite d'une manière correspondante à 13,97 cm par seconde. AD=5, D=6, D=7, D=8 et D=9, le chariot est encore ralenti jusq'à ce que la vitesse d'impression suivante de 7,62 cm par seconde soit atteinte. La valeur du retard est alors constante pour les incréments restant de cet échappement du chariot. Lorsque le compteur de densité affiche une valeur excédant 24, le chariot s'est échappé à la position d'impression suivante et l'on revient au bloc 105. La valeur du temps de sélection et la valeur du registre de vitesse sont combinées pour accéder au tableau des vitesses suivantes de la Figure 3 (bloc 105). Comme indiqué précédemment, la valeur de vitesse qui est accédée au tableau des vitesses suivantes est la valeur de la vitesse d'échappement du chariot à l'instant où le caractère suivant doit être imprimé. Au graphique A, cette valeur est de 7,62 cm par seconde. Au bloc 106, le registre de vitesses est établi à une valeur égale à la valeur de la vitesse suivante. Un signal de fin est déclenché (bloc 111). On revient alors au bloc 102 et la procédure est répétée pour le caractère suivant.

Bien que l'on ait décrit dans ce qui précède et représenté sur les dessins les caractéristiques essentielles de l'invention appliquées à un mode de réalisation préférée de celle-ci, il est évident que l'homme de l'art peut y apporter toute modification de forme ou de détail qu'il juge utile dans le cadre défini par les revendications.

## Revendications

1. Dispositif d'impression "à la volée" à plusieurs positions d'impression le long d'une ligne d'impression, comprenant:
un chariot,
un moyen d'entraînement continu du chariot l'entraînant le long de la ligne d'impression devant des positions successives d'impression,
un élément d'impression rotatif monté sur le chariot comportant plusieurs caractères d'impression,
un moyen de sélection des caractères pour déplacer les caractères sur une distance variable entre un premier caractère sélectionné et le caractère sélectionné suivant,
des moyens pour appliquer les caractères contre le milieu d'impression,
un moyen de détermination du temps de sélection de caractère pour générer un signal qui est fonction de la durée du temps requis pour entraîner l'élément d'impression en rotation d'un premier caractère sélectionné au caractère sélectionné suivant,
un moyen de détermination de la vitesse du chariot pour générer un signal de vitesse du chariot,
un moyen de commande d'échappement du chariot pour actionner sélectivement le moyen d'entraînement du chariot en réponse au signal de la vitesse du chariot pour entraîner celui-ci, caractérisé en ce que le moyen de détermination de la vitesse du chariot génère un signal de vitesse du chariot qui est fonction du temps de sélection de caractère et de la vitesse du chariot à une première position d'impression "à la volée", qui est en coïncidence avec la position du premier caractère sélectionné et de la présente position du chariot pour entraîner le chariot à des vitesses variables entre la position du premier caractère et la position du caractère suivant, ces vitesses variables sélectionnées pouvant être de croissantes, décroissantes ou constantes pendant des périodes de durées sélectionnées de façon que le temps requis pour passer le chariot de la première position d'impression à la position d'impression suivante soit égal pour chaque caractère au temps requis pour entraîner l'élément d'impression en rotation du premier caractère sélectionné au caractère sélectionnée suivant.

2. Dispositif selon la revendication 1 caractérisé en ce que le moyen d'entraînement du chariot comprend des moyens pour entraîner le chariot par incréments et en ce que le moyen de commande d'échappement du chariot comprend des moyens pour commander le moyen d'entraînement du chariot afin d'augmenter ou de diminuer la vitesse d'échappement du chariot entre les incréments de son mouvement.

3. Dispositif selon la revendication 1 ou 2, caractérisé en ce que les moyens pour commander le moyen d'entraînement du chariot comprend des moyens assurant l'écoulement d'un délai variable entre les incréments de l'échappement du chariot de façon que la vitesse d'échappement du chariot soit augmentée ou diminuée.

## Patentansprüche

1. Mit fliegendem Abdruck arbeitendes Druckwerk mit mehreren Druckpositionen enlang einer Druckzeile, das aufweist:
einen Wagen,
ein Mittel zum fortlaufenden Antrieb des Wagens entlang einer Druckzeile vor aufeinanderfolgenden Druckpositionen,
eine drehbares auf dem Wagen angeordnetes Druckelement mit mehreren Schriftzeichen,
ein Auswahlmittel fuer die Schriftzeichen zum Verschieben der Schiftzeichen in einer variablen Strecke zwischen einem ersten ausgewaehlten Schriftzeichen und dem nachfolgenden ausgewaehlten Schriftzeichen,
Mittel zum Druecken der Schriftzeichen gegen den Aufzeichnungsstraeger,
ein Mittel zur Ermittlung der fuer die Schriftzeichen-Auswahl noetigen Zeitdauer zur Erzeugung eines Signales, das von der Zeitdauer abhaengt, die zum drehbaren Antrieb des Druckelements von einem ersten ausgewaehlten Schriftzeichen zu dem nachfolgenden ausgewaehlten Schriftzeichen noetig ist,
ein Mittel zur Ermittlung der Antriebsgeschwindigkeit des Wagens zur Erzeugung eines der Geschwindigkeit des Wagens entsprechenden Signals,
ein Steuermittel fuer die Schrittschaltung des Wagens zum wahlweise Betaetigen des Wagenantriebsmittels im Ansprechen auf ein der Wagen-Antriebsgeschwindigkeit entsprechendes Signal, so dass Antrieb des Wagens erfolgt, dadurch gekennzeichnet, dass das Mittel zur Ermittlung der Wagen-Antriebsgeschwindigkeit ein der Wagen-Antriebsgeschwindigkeit entsprechendes Signal erzeugt, das von der fuer die Auswahl eines Schriftzeichens noetigen Zeitdauer und der Wagen-Antriebsgeschwindigkeit bei einem ersten Druckposition des fliegenden Abdrucks abhaengt, die mit der Position des ersten ausgewaehlten Schriftzeichens und der gegenwaertigen Position des Wagens zusammenfaellt, so dass der Wagen mit variablen Antriebsgeschwindigkeiten zwischen der Position des ersten Schriftzeichens und der Position des nachfolgenden Schriftzeichens angetrieben ist, wobei diese variablen Antriebsgeschwindigkeiten waehrend ausgewaehlter Zeitdauer wachsend, abnehmend oder konstant sein koennen, so dass die fuer den Antrieb des Wagens von der ersten Druckposition zu der nachfolgenden Druckposition noetigen Zeitdauer jeweils fuer jedes Schriftzeichen der fuer den drehbaren Antrieb des Druckelements von dem ersten ausgewaehlten Schriftzeichen zu dem nachfolgenden Schriftzeichen noetigen Zeitdauer entspricht.

2. Druckwerk nach Anspruch 1, dadurch gekennzeichnet, dass das Wagenantriebsmittel Mittel zum schrittweisen Antrieb des Wagens aufweist, und das Steuermittel fuer die Schrittschaltung des Wagens Mittel zur Steuerung des Antriebsmittels aufweist, so dass die Schrittschaltungsgeschwindigkeit des Wagens zwischen den aufeinanderfolgenden Antriebsschritten zuwachst oder abnimmt.

3. Druckwerk nach dem Anspruch 1 oder 2, dadurch gekennzeichnet, dass die Mittel zur Steuerung des Wagenantriebsmittels Mittel aufweisen, die dazu dienen, dass eine variable Zeitdauer zwischen den aufeinanderfolgenden Schritten der Wagen-Schrittschaltung verlaueft, so dass die Geschwindigkeit der Wagen-Schrittschaltung entweder zuwaechst oder abnimmt.

## Claims

1. A printing apparatus for on-the-fly printing, having a plurality of print positions along a print line, comprising:
a carrier,
a continuous drive means for moving said carrier along the print line past successive print positions,
a rotating print element mounted on the carrier comprising a plurality of print characters,
a character selection means for moving said characters over a variable distance between a first selected character and the next selected character,
means for applying said characters against the printing medium,
a means determining the character selection time for generating a signal which is a function of the length of the time required for driving the print element in rotation from a first selected character to the next selected character,
a means determining the carrier speed for generating a carrier speed signal,
a carrier escapement control means for selectively actuating the carrier drive means in response to the carrier speed signal to drive said carrier, characterized in that the carrier speed determining means generates a carrier speed signal which is a function of the character selection time and the carrier speed at a first "on-the-fly" print position coincident with the position of the first selected character and of the present position of the carrier to drive said carrier at variable speeds between the position of the first character and the position of the next character, said selected variable speeds being able to be increased, decreased or constant for selected periods of time so that the time required to move the carrier from the first print position to the next print position is equal for every character to the time required to move the print element in rotation from the first selected character to the next selected character.

2. An apparatus according to claim 1 characterized in that the carrier drive means comprises means for driving the carrier in increments and in that the carrier escapement control means comprises means for controlling the carrier drive means to increase or decrease the carrier escapement speed between the increments of its movement.

3. An apparatus according to claim 1 or 2, characterized in that the means for controlling the carrier drive means comprises means ensuring a variable period of time between the carrier escapement increments so as to increase or decrease the carrier escapement speed.
